# EUROPÄISCHE PATENTSCHRIFT

(11) **EP 3 347 944 B1**
(45) Veröffentlichungstag und Bekanntmachung des Hinweises auf die Patenterteilung: **13.02.2019**
(21) Anmeldenummer: 16794521.1
(22) Anmeldetag: 10.11.2016
(51) Int. Cl.: H01Q 1/32

(54) **HECKSPOILER FÜR EIN KRAFTFAHRZEUG**
REAR SPOILER FOR A MOTOR VEHICLE
BECQUET ARRIÈRE POUR VÉHICULE AUTOMOBILE

(30) Priorität: 21.11.2015 DE 102015015105
(43) Veröffentlichungstag der Anmeldung: 18.07.2018
(73) Patentinhaber: Audi AG, 85045 Ingolstadt (DE)
(72) Erfinder: REICHARDT, Lars, 85055 Ingolstadt (DE); MORSCHER, Christian, 86668 Karlshuld (DE)
(86) Internationale Anmeldenummer: PCT/EP2016/001867
(87) Internationale Veröffentlichungsnummer: WO 2017/084746

(56) Entgegenhaltungen:
- WO-A1-2014/156347
- KR-A- 20050 018 244
- US-A- 5 177 493
- US-A1- 2009 015 495

## Beschreibung

Die Erfindung betrifft einen Heckspoiler für ein Kraftfahrzeug gemäß dem Oberbegriff des Patentanspruchs 1. Des Weiteren betrifft die Erfindung ein Kraftfahrzeug gemäß dem Oberbegriff des Patentanspruchs 8 und ein Heckspoilersystem.

Aus der DE 10 2009 036 727 A1 ist eine Anordnung einer Sende- und/oder Empfangseinheit an einem Karosseriebauteil eines Kraftwagens bekannt. Dabei ist eine Antenne im Bereich einer Blende angeordnet, welche in einer korrespondierenden Aussparung des Karosseriebauteils aufgenommen ist. Eine weitere Einrichtung der Sende- und/oder Empfangseinheit ist in einem Hohlraum angeordnet, welcher durch das Karosseriebauteil und ein zugeordnetes Innenverkleidungsteil begrenzt ist.

Aus der EP 1 376 756 A2 ist ein Heckspoiler für ein Kraftfahrzeug bekannt, bei welchem eine Antenne in einem Hohlraum des Heckspoilers angeordnet ist.

Aus der JP 2008-92463 ist ebenfalls ein Spoiler für ein Kraftfahrzeug bekannt, bei welchem eine Antenne in einem Hohlraum des Spoilers befestigt ist.

Aus den Dokumenten WO 2014 156347 A1, US 2009 015495 A1, KR 2005 0018244 A und US 5 177 493 sind ebenfalls Spoiler für ein Kraftfahrzeug bekannt, bei welchen eine Antenne in einem Hohlraum des Spoilers oder in einer Ausnehmung des Spoilers befestigt ist.

Aufgabe der vorliegenden Erfindung ist es, einen Heckspoiler für ein Kraftfahrzeug zu schaffen, mit welchem verschiedene Kraftfahrzeugvarianten besonders kostengünstig ausgerüstet werden können. Weiterhin ist es Aufgabe der vorliegenden Erfindung, ein besonders kostengünstiges Heckspoilersystem mit einem Heckspoiler und einer Antenne zu schaffen sowie ein besonders kostengünstiges Kraftfahrzeug der oben angegebenen Art.

Diese Aufgaben werden erfindungsgemäß durch einen Heckspoiler mit den Merkmalen des Patentanspruchs 1, ein Heckspoilersystem mit den Merkmalen des Patentanspruchs 7 sowie ein Kraftfahrzeug mit den Merkmalen des Patentanspruchs 8 gelöst. Vorteilhafte Ausgestaltungen mit zweckmäßigen Weiterbildungen der Erfindung sind in den jeweiligen Unteransprüchen angegeben, wobei vorteilhafte Ausgestaltungen des Heckspoilers, des Heckspoilersystems und des Kraftfahrzeugs jeweils wechselseitig vorteilhafte Ausgestaltungen darstellen.

Ein erster Aspekt der Erfindung betrifft einen Heckspoiler für ein Kraftfahrzeug mit einem Heckspoilerkörper zur Beeinflussung einer Fahrzeugumströmung. Erfindungsgemäß ist es dabei vorgesehen, dass der Heckspoilerkörper eine Ausnehmung zur Aufnahme und eine Maßnahme zur Befestigung wenigstens einer Antenne des Kraftfahrzeugs aufweist. Die Maßnahme zur Befestigung ist dabei vorzugsweise ebenfalls an oder in der Ausnehmung angeordnet. Beispielsweise kann es sich bei der Maßnahme um ein Schraubloch handeln, eine Oberfläche, welche zum Ankleben der Antenne durch eine Schutzfolie, eine Entfettung und/oder einen nicht lackierten Bereich vorbereitet ist, eine Schraubverbindung und/oder ein Gewinde. Der Heckspoilerkörper kann beispielsweise aus einem Kunststoff gebildet sein.

So kann der Heckspoilerkörper bereits lackiert und/oder dessen Einzelteile fertig zusammengebaut sein, bevor die Antenne befestigt wird. Erst bei einer Endmontage an einem Fertigungsband kann dann entschieden werden, ob eine Antenne an dem Heckspoiler befestigt werden soll oder nicht. Je nach individueller Ausstattung einer Kraftfahrzeugvariante können mehr, weniger oder gar keine Antennen notwendig sein. Beispielsweise können bei einer gewünschten Ausstattung, welche umfangreiche Datendienste und eine besonders stabile Funkverbindung erfordert, eine Antenne erst in der Endmontage am Heckspoiler einfach befestigt werden, ohne den Heckspoilerkörper modifizieren zu müssen. Ist dagegen keine Antenne an dem Heckspoilerkörper notwendig, kann ebenfalls der gleiche Heckspoilerkörper ohne weitere Modifikationen verbaut werden. Dadurch, dass die Antenne in der Ausnehmung angeordnet wird, ist die Logistik bei der Montage und Fertigung des Heckspoilers also wesentlich vereinfacht. Insbesondere kann der Heckspoilerkörper als fertiges Zuliefererteil vor der Endmontage zugekauft werden. So können also verschiedene Kraftfahrzeugvarianten besonders günstig mit einem Heckspoiler ausgerüstet werden, da für verschiedene Kraftfahrzeugvarianten der gleiche Heckspoilerkörper verwendet werden kann. Im Gegensatz dazu muss bei einer Integration der Antenne in einem Innenraum des Heckspoilerkörpers bereits bei der Fertigung des Heckspoilerkörpers entschieden werden, ob eine Antenne verbaut werden soll oder nicht.

Bei der Ausnehmung handelt es sich also um eine Art Aussparung, eine Mulde in der Oberfläche oder eine Vertiefung in dem Heckspoilerkörper. Die Ausnehmung stellt keinen Innenraum in dem Heckspoilerkörper dar. Das heißt, es ist nicht vorgesehen die Antenne in einem geschlossenen Innenraum des Heckspoilerkörpers zu befestigen. Dadurch ist es möglich, den Heckspoilerkörper zunächst komplett fertig zu bauen. Gleichzeitig ist die Montage der Antenne an dem Heckspoilerkörper so besonders kostengünstig. Die Ausnehmung ist von außen leicht zugänglich für das Befestigen der Antenne. Im Gegensatz zu einem Innenraum beziehungsweise Hohlraum in dem Heckspoilerkörper gibt es auch besonders wenig Platzbeschränkungen bei der Benutzung von jeweiligen Werkzeugen zur Montage. Dadurch ist die Montage besonders einfach und schnell und damit auch besonders kostengünstig möglich.

Vorzugsweise ist der Heckspoilerkörper so geformt, dass er bei der Fahrt des Kraftfahrzeugs dessen Aerodynamik vorteilhaft beeinflusst. Der Heckspoilerkörper kann jedoch auch lediglich dazu dienen, die Optik des Kraftfahrzeugs zu gestalten. Dabei kann der Heckspoilerkörper auch in einem sogenannten Totwasserbereich des Kraftfahrzeugs angeordnet sein. Dort beeinflusst der Heckspoilerkörper die Fahrzeugumströmung bei einer normalen Vorwärtsfahrt nicht. Jedoch beeinflusst der Heckspoilerkörper dann die Fahrzeugumströmung zumindest bei einer Rückwärtsfahrt. Bei der Antenne kann es sich insbesondere um eine Antenne für ein Mobiltelefon des Kraftfahrzeugs handeln. Vorzugsweise ist der Heckspoiler für eine besonders gute Positionierung der Antenne in Fahrzeughochrichtung möglichst hoch an dem Kraftfahrzeug angeordnet. Beispielsweise kann der Heckspoiler für eine Anordnung an einer hinteren Dachkante des Kraftfahrzeugs vorgesehen sein. Je höher die Position der Antenne ist, desto besser können in der Regel Signale empfangen und versendet werden.

In weiterer vorteilhafter Ausgestaltung des erfindungsgemäßen Heckspoilers ist es vorgesehen, dass die Antenne in der Ausnehmung so aufnehmbar ist, dass die Antenne in einer Einbaulage des Heckspoilerkörpers an dem Kraftfahrzeug nicht sichtbar ist. Dann müssen keine zusätzlichen Verkleidungsteile zum Kaschieren der Antenne vorgesehen werden. Gleichzeitig muss die Maßnahme zur Befestigung der Antenne nicht kaschiert und/oder demontiert werden, da diese so ebenfalls bei einer nicht montierten Antenne in der Einbaulage des Heckspoilerkörpers nicht sichtbar sein kann.

In weiterer vorteilhafter Ausgestaltung des erfindungsgemäßen Heckspoilers ist es vorgesehen, dass die Ausnehmung an einer in Einbaulage des Heckspoilerkörpers einer Fahrzeugkarosserie zugewandten Seite vorgesehen ist. Dadurch ist die Antenne bei dem Einbau des Heckspoilers an dem Kraftfahrzeug automatisch durch den Heckspoiler kaschiert und auch vor Umwelteinflüssen wenigstens teilweise geschützt. Im Prinzip können so die Fahrzeugkarosserie und der Heckspoilerkörper zusammen einen Hohlraum bilden, in welchem die Antenne aufgenommen wird. Die Antenne kann hierzu zunächst an dem Heckspoilerkörper befestigt werden und anschließend der Heckspoilerkörper an der Fahrzeugkarosserie. Eine solche Montagereihenfolge ist besonders einfach und kostengünstig. Gleichzeitig ist es so nicht notwendig, zusätzliche Verkleidungs- und Schutzelemente für die Antenne an dem Heckspoilerkörper anzubringen.

In weiterer vorteilhafter Ausgestaltung des erfindungsgemäßen Heckspoilers ist es vorgesehen, dass die Maßnahme zur Befestigung der Antenne ein Befestigungselement ist, insbesondere ausgebildet als Teil einer Clipsverbindung. Ein Befestigungselement erlaubt eine besonders sichere Befestigung der Antenne an dem Heckspoilerkörper. Die Clipsverbindung ermöglicht eine besonders einfache und schnelle Montage. Insbesondere ist es gegebenenfalls nicht notwendig, bei der Montage der Clipsverbindung ein Werkzeug benutzen zu müssen.

In weiterer vorteilhafter Ausgestaltung des erfindungsgemäßen Heckspoilers ist es vorgesehen, dass die Maßnahme als eine Vorbereitung zum Ankleben der Antenne an dem Heckspoilerkörper in der Ausnehmung ausgebildet ist, insbesondere als eine Schutzfolie, ein unlackierter Teilbereich einer Oberfläche des Heckspoilerkörpers und/oder als fettfreier Teilbereich der Oberfläche des Heckspoilerkörpers. Eine fettfreie Oberfläche kann auch als gereinigte Oberfläche bezeichnet werden. Dadurch kann die Antenne besonders einfach in die Ausnehmung eingeklebt werden. Die Befestigung mit einer Klebeverbindung ist besonders einfach und kostengünstig. Besonders vorteilhaft ist eine solche Ausgestaltung der Maßnahme, wenn die Ausnehmung an der in Einbaulage des Heckspoilerkörpers der Fahrzeugkarosserie zugewandten Seite vorgesehen ist und/oder in Einbaulage des Heckspoilerkörpers an dem Kraftfahrzeug nicht sichtbar ist. Dann muss diese Maßnahme nicht beseitigt werden, falls keine Antenne an dem Heckspoilerkörper befestigt wird.

In weiterer vorteilhafter Ausgestaltung des erfindungsgemäßen Heckspoilers ist es vorgesehen, dass die Ausnehmung in Einbaulage des Heckspoilers an dem Kraftfahrzeug für die Montage der Antenne in der Ausnehmung weiterhin zugänglich ist. Dann ist es möglich, die Antenne auch nach einer Befestigung des Heckspoilerkörpers an dem Kraftfahrzeug zu montieren. Dies kann aus Logistikgründen bei der Montage des Kraftfahrzeugs vorteilhaft sein. Außerdem kann so die Antenne bei Bedarf ohne Demontage des Heckspoilerkörpers beziehungsweise des Heckspoilers nachgerüstet werden.

Ein zweiter Aspekt der Erfindung betrifft ein Heckspoilersystem. Erfindungsgemäß ist es dabei vorgesehen, dass das Heckspoilersystem einen Heckspoiler gemäß dem ersten Erfindungsaspekt umfasst und die an dem Heckspoilerkörper befestigte Antenne des Kraftfahrzeugs. Die sich aus der Verwendung des Heckspoilers gemäß dem ersten Erfindungsaspekt ergebenden Merkmale und Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind. Dabei ist insbesondere die Antenne kostengünstig an dem Heckspoiler befestigbar. Dadurch ist auch das Heckspoilersystem mit diesem Heckspoiler und dieser Antenne besonders kostengünstig.

Ein dritter Aspekt der Erfindung betrifft ein Kraftfahrzeug mit einem an einer Fahrzeugkarosserie angeordneten Heckspoiler mit einem Heckspoilerkörper zur Beeinflussung einer Fahrzeugumströmung und mit einer Antenne. Erfindungsgemäß ist es dabei vorgesehen, dass die Antenne in einer Ausnehmung des Heckspoilerkörpers aufgenommen ist und die Antenne an dem Heckspoilerkörper befestigt ist, wobei der Heckspoilerkörper eine Maßnahme zur Befestigung der Antenne aufweist. Das Kraftfahrzeug gemäß dem dritten Erfindungsaspekt kann also einen Heckspoiler gemäß dem ersten Erfindungsaspekt und/oder ein Heckspoilersystem gemäß dem zweiten Erfindungsaspekt umfassen. Die sich aus der Verwendung des Heckspoilers gemäß dem ersten Erfindungsaspekt beziehungsweise aus der Verwendung des Heckspoilersystems gemäß dem zweiten Erfindungsaspekt ergebenden Merkmale und Vorteile sind den Beschreibungen des ersten beziehungsweise des zweiten Erfindungsaspekts zu entnehmen, wobei die vorteilhaften Ausgestaltungen des ersten beziehungsweise des zweiten Erfindungsaspekts als vorteilhafte Ausgestaltungen des dritten Erfindungsaspekts und umgekehrt anzusehen sind.

Vorzugsweise ist es für einen besonders guten Empfang der Antenne vorgesehen, dass der Heckspoilerkörper an einer hinteren, oberen Dachkante der Fahrzeugkarosserie angeordnet ist. Insbesondere kann sich der Heckspoilerkörper an einen Dachhimmel und/oder eine Oberseite eines Dachs des Kraftfahrzeugs anschließen. Die Oberseite des Dachs und eine Oberseite des Heckspoilerkörpers können dabei bündig sein.

In weiterer vorteilhafter Ausgestaltung des erfindungsgemäßen Kraftfahrzeugs ist es vorgesehen, dass die Antenne mit einer Sendeempfangseinrichtung in einem Innenraum des Kraftfahrzeugs mittels einer Verbindungsleitung verbunden ist, wobei die Verbindungsleitung mittels einer die Fahrzeugkarosserie abdichtenden Tülle durch die Fahrzeugkarosserie geführt ist. Vorzugsweise ist es dabei vorgesehen, dass die Verbindungsleitung wasserdicht mit der Antenne verbunden ist. Dafür kann die Verbindungsleitung beispielsweise mit der Antenne verlötet und anschließend an der Verbindungsstelle beispielsweise in einen Kunststoff eingegossen sein. Alternativ kann die Verbindungsleitung mit der Antenne auch mit einem wasserdichten Stecker verbunden sein. Die Tülle dichtet den Innenraum des Kraftfahrzeugs beziehungsweise der Fahrzeugkarosserie gegen von außen eindringendes Wasser an einer Durchführungsöffnung für die Verbindungsleitung ab. Die Durchführungsöffnung kann dabei auch als Durchgangsöffnung bezeichnet werden. Dadurch kann an dieser Durchführung kein Wasser in das Kraftfahrzeug eindringen und dort zu Korrosion führen und/oder zu einer Beschädigung von Elektronik. Gleichzeitig ist es so nicht notwendig, die Verbindungsleitung geschützt vor Flüssigkeiten mit der Sendeempfangseinrichtung zu verbinden. Dadurch kann diese Verbindung besonders kostengünstig sein. Gleichzeitig ist es nicht notwendig, die Antenne und/oder die Verbindungsleitung in der Ausnehmung vor Feuchtigkeit und Wasser zu schützen. Die Ausnehmung kann also ein sogenannter Feuchtraum des Kraftfahrzeugs sein.

In weiterer vorteilhafter Ausgestaltung des erfindungsgemäßen Kraftfahrzeugs ist es vorgesehen, dass die Verbindungsleitung mittels eines wasserdichten Steckers mit der Sendeempfangseinrichtung verbunden ist. Bei der Verwendung der vorher geschilderten Tülle kann die Sendeempfangseinrichtung so besonders gut gegen dennoch eindringendes Wasser geschützt werden. Alternativ kann es so aber auch überflüssig sein, die Verbindungsleitung mit einer Tülle durch eine Durchgangsöffnung der Fahrzeugkarosserie zu führen. Dadurch kann auf die Tülle verzichtet werden. Damit kann insbesondere eine Durchgangsöffnung in der Fahrzeugkarosserie genutzt werden, welche bereits für andere Verbindungsleitungen genutzt wird. Durch die verringerte Anzahl von notwendigen Durchgangsöffnungen kann die Fahrzeugkarosserie besonders kostengünstig hergestellt werden. Vorzugsweise ist dabei die Sendeempfangseinrichtung geschützt gegen Feuchtigkeit und/oder eindringendes Wasser ausgebildet. Insbesondere kann die Sendeempfangseinrichtung dabei in einem Hohlraum der Fahrzeugkarosserie angeordnet sein, welcher nicht gegen eindringendes Wasser abgedichtet ist.

Weitere Vorteile, Merkmale und Einzelheiten der Erfindung ergeben sich aus der nachfolgenden Beschreibung eines bevorzugten Ausführungsbeispiels sowie anhand der Zeichnung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Dabei zeigt:
- Fig.: 1 in einer schematischen Schnittansicht ein Kraftfahrzeug mit einem Heckspoiler und einer Antenne gemäß dem Stand der Technik;
- Fig. 2: in einer schematischen Schnittansicht eine andere Ausführungsform eines Kraftfahrzeugs mit einem Heckspoiler und einer Antenne gemäß dem Stand der Technik; und
- Fig. 3: in einer schematischen Schnittansicht ein erfindungsgemäßes Kraftfahrzeug mit einem erfindungsgemäßen Heckspoiler und einer Antenne.

Die Fig. 1 und die Fig. 2 zeigen jeweils in einer schematischen Schnittansicht ausschnittsweise ein Heck eines Kraftfahrzeugs 10 gemäß dem Stand der Technik. An einer in Fahrzeughochrichtung oberen, in Fahrzeuglängsrichtung hinteren Dachkante 12 schließt sich dabei an eine Fahrzeugkarosserie 14 jeweils ein Heckspoiler 16 gemäß dem Stand der Technik an, welcher im Wesentlichen aus einem Heckspoilerkörper 18 gebildet wird. Bei dem Heckspoilerkörper 18 handelt es sich beispielsweise um ein Bauteil aus einem Kunststoff, welches mit der Fahrzeugkarosserie 14 verschraubt ist. Der Heckspoilerkörper 18 schließt dabei im Wesentlichen bündig an ein Dach 20 des Kraftfahrzeugs 10 an. Der Heckspoilerkörper 18 ist so geformt, dass er während einer Vorwärtsfahrt des Kraftfahrzeugs 10 dessen Fahrzeugumströmung mit Luft beeinflusst. Dadurch soll insbesondere eine aerodynamische Verbesserung des Kraftfahrzeugs 10 bewirkt werden, beispielsweise indem ein Anpressdruck erhöht wird. Alternativ kann der Heckspoilerkörper 18 aber auch hauptsächlich als Zierteil zum Erreichen eines bestimmten optischen Aussehens des Kraftfahrzeugs 10 dienen.

Durch neue Dienste und steigende Anforderungen an eine Qualität und Datenrate drahtloser Dienste eines Kraftfahrzeugs 10 nimmt die Anzahl der zu verbauenden Antennen in Kraftfahrzeugen stetig zu. Dies kann zum Beispiel dazu führen, dass sechs bis sieben Antennen an einem Kraftfahrzeug voneinander beabstandet positioniert werden. Typische Positionierungen sind dabei beispielsweise in jeweiligen Stoßfängern und auf dem Dach des Kraftfahrzeugs 10. Die Performance einer Antenne ist unter anderem von ihrem Package am Kraftfahrzeug 10 abhängig. Eine im Innenraum positionierte Antenne ist typischerweise schlechter in ihrer Performance als eine extern positionierte Antenne. Des Weiteren wird typischerweise eine bessere Performance bei höher positionierten Antennen erzielt. Beispielsweise hat eine Antenne auf einem Dach des Kraftfahrzeugs 10 eine weniger direktionale Abstrahlcharakteristik als in einem Stoßfänger.

Die beiden Fig. 1 und 2 zeigen dabei zwei Anordnungen einer Antenne 22 an dem Kraftfahrzeug 10. Bei der Variante gemäß Fig. 1 ist die Antenne 22 unterhalb des Heckspoilerkörpers 18 in einer Ausnehmung 24 der Fahrzeugkarosserie 14 angeordnet. Dadurch wird jedoch ein Bauraum in einem Innenraum des Kraftfahrzeugs 10 beansprucht. Insbesondere wird dadurch eine maximale Kopffreiheit in dem Innenraum des Kraftfahrzeugs 10 durch die nach innen ragende Ausbuchtung der Fahrzeugkarosserie 14 aufgrund der Ausnehmung 24 reduziert.

Bei der Variante gemäß Fig. 2 ist die Antenne 22 dagegen in einem Hohlraum des Heckspoilerkörpers 18 integriert. Eine solche Anordnung der Antenne 22 in dem Heckspoilerkörper 18 verursacht jedoch erhebliche Mehrkosten und einen erhöhten Aufwand bei der Logistik. Die Antenne 22 muss in diesem Fall gemeinsam mit dem Heckspoilerkörper 18 hergestellt werden. Dadurch ist es nicht mehr möglich, je nach Anforderung die Antenne 22 zu verbauen oder nicht. Die Entscheidung, ob die Antenne 22 verbaut werden soll, kann beispielsweise nicht mehr bei der Montage des Heckspoilerkörpers 18 an der Fahrzeugkarosserie 14 am Band erfolgen, sondern muss bereits bei der Montage des Heckspoilerkörpers 18 selber erfolgen. Andernfalls ist zumindest eine wenigstens teilweise Demontage des Heckspoilerkörpers 18 für das Einbringen der Antenne 22 notwendig.

Bei dem erfindungsgemäßen Kraftfahrzeug 40 mit dem erfindungsgemäßen Heckspoiler 54, welches in der schematischen Schnittansicht in Fig. 3 ausschnittsweise gezeigt ist, treten diese Nachteile nicht auf. Die Fahrzeugkarosserie 42 des erfindungsgemäßen Kraftfahrzeugs 40 weist keine Aufnehmung für eine Antenne auf. Dadurch kann die Fahrzeugkarosserie 42 besonders kostengünstig hergestellt werden und eine Kopffreiheit in einem Innenraum dem Kraftfahrzeug 40 wird nicht begrenzt. Ebenso ist es nicht notwendig, eine Antenne bereits vorab in einem Heckspoilerkörper 44 des Heckspoilers 54 zu integrieren.

Stattdessen weist der Heckspoilerkörper 44 eine Ausnehmung 46 zur Aufnahme der Antenne 48 auf. Dadurch kann eine Antenne 48 von außen in den Heckspoiler 54, welcher im Wesentlichen durch den Heckspoilerkörper 44 gebildet wird, integriert werden. Außerdem weist der Heckspoilerkörper 44 eine Maßnahme 50 zur Befestigung der Antenne 48 auf, welche hier beispielsweise als Befestigungselement, insbesondere Teil einer Clipsverbindung zum Befestigen der Antenne 48 in der Ausnehmung 46, ausgebildet ist. Der Heckspoilerkörper 44 kann somit als Zuliefererteil bereits fertig zusammengebaut und/oder lackiert zu einer Endmontage des Kraftfahrzeugs 40 angeliefert werden. Erst vor der endgültigen Montage des Heckspoilerkörpers 44 an der Fahrzeugkarosserie 42 kann dann entschieden werden, ob die Antenne 48 verbaut werden soll. Dadurch ist eine entsprechende Logistik besonders einfach und flexibel und das Kraftfahrzeug 40 besonders kostengünstig herstellbar.

Jeweilige Eingriffe und konstruktive Änderungen des Heckspoilerkörpers 44 sind dabei in einem für Kunden nicht sichtbaren Bereich angeordnet. Beispielsweise ist die Ausnehmung 46 an einer in Einbaulage des Heckspoilerkörpers 44 einer der Fahrzeugkarosserie 42 zugewandten Seite 52 angeordnet. Dadurch ist die Antenne 48 von dem Heckspoilerkörper 44 ohne weitere Verkleidungsteile verdeckt. Außerdem ist die Antenne 48 so durch den Heckspoilerkörper 44 wenigstens teilweise vor Umwelteinflüssen geschützt.

So kann die gute Antennenposition in dem Heckspoiler 54 genutzt werden. Dafür ist es nicht notwendig, bei der Herstellung beziehungsweise bei dem Zusammenbau des Heckspoilerkörpers 44 bereits zu berücksichtigen, ob bei dem endgültigen Kraftfahrzeug 40 die Antenne 48 verbaut werden soll.

Durch die Anordnung der Antenne 48 in der Ausnehmung 46 weist diese zudem einen besonders großen Abstand zu umliegenden Metallteilen auf, was in der Regel eine bessere Antennenperformance bedeutet. Vorzugsweise ist der Heckspoilerkörper 44 deswegen auch aus einem Kunststoff gebildet. Dadurch kann auch eine galvanische Kopplung zwischen der Antenne 48 und dem Heckspoilerkörper 44 vermieden werden.

Durch die Verwendung einer Clipsverbindung als Maßnahme 50 zum Befestigen der Antenne 48 können kurze Fertigungszeiten bei der Montage der Antenne 48 am Band erreicht werden. Insbesondere muss kein Werkzeug zur Befestigung der Antenne 48 an dem Heckspoilerkörper 44 benutzt werden.

Die Antenne 48 ist dabei mit einer Sendeempfangseinheit 62 des Kraftfahrzeugs 40 mittels einer elektrischen Verbindungsleitung 56 verbunden. Diese Verbindungsleitung 56 ist beispielsweise mit der Antenne 48 verlötet. Eine Verbindungsstelle zwischen der Verbindungsleitung 56 und der Sendempfangseinheit ist in einem Kunststoff eingegossen. Dadurch ist die Verbindung der Verbindungsleitung 56 mit der Antenne 48 vor Feuchtigkeit geschützt. Damit ist es nicht notwendig, den Raum 58, welcher durch die Fahrzeugkarosserie 42 und den Heckspoilerkörper 44 gebildet ist, gegen eindringendes Wasser abzudichten. Die Verbindungsleitung 56 wird durch die Fahrzeugkarosserie 42 durch eine Durchgangsöffnung 60 in einen Innenraum der Fahrzeugkarosserie 42 geführt. Diese Durchgangsöffnung 60 ist mit einer Tülle 62 abgedichtet, durch welche die Verbindungsleitung 56 ebenfalls geführt ist. Dadurch ist die Fahrzeugkarosserie 42 bei der Durchführung der Verbindungsleitung 56 abgedichtet, wodurch auf einen Schutz der Verbindung der Sendeempfangseinrichtung 62 mit der Verbindungsleitung 56 vor eindringendem Wasser verzichtet werden kann.

Alternativ oder zusätzlich kann die Verbindungsleitung 56 auch mit anderen Leitungen zusammen durch eine gemeinsame Durchgangsöffnung 60 von außen nach innen durch die Fahrzeugkarosserie 42 geführt sein. Dabei kann gegebenenfalls auf eine Abdichtung, insbesondere auf die Tülle 62, verzichtet werden. In diesem Fall ist die Verbindung zwischen der Sendeempfangseinrichtung 62 und der Verbindungsleitung 56 vorzugsweise vor eindringendem Wasser geschützt ausgebildet. Beispielsweise kann die Verbindungsleitung 56 mit der Sendeempfangseinrichtung 62 mit einem wasserdichten Stecker verbunden sein. Dann kann die Sendeempfangseinrichtung 62 auch in einem sogenannten Feuchtraum des Kraftfahrzeugs 40 angeordnet sein.

## Patentansprüche

1. Heckspoiler (54) für ein Kraftfahrzeug (40) mit einem Heckspoilerkörper (44) zur Beeinflussung einer Fahrzeugumströmung, wobei der Heckspoilerkörper (44) an einer Oberfläche eine Ausnehmung (46) zur Aufnahme und eine Maßnahme (50) zur Befestigung wenigstens einer Antenne (48) des Kraftfahrzeugs (40) aufweist,
**dadurch gekennzeichnet, dass**
die Ausnehmung (46) an einer in Einbaulage des Heckspoilerkörpers (44) einer Fahrzeugkarosserie (42) zugewandten Seite (52) vorgesehen ist, sodass die Fahrzeugkarosserie (42) und der Heckspoilerkörper (44) in der Einbaulage des Heckspoilerkörpers (44) zusammen einen Hohlraum bilden, in welchem die Aufnahme der Antenne (48) vorgesehen ist.

2. Heckspoiler (54) nach einem der vorhergehenden Ansprüche,
**dadurch gekennzeichnet, dass**
die Maßnahme (50) zur Befestigung der Antenne (48) ein Befestigungselement ist, insbesondere ausgebildet als Teil einer Clipsverbindung.

3. Heckspoiler (54) nach einem der vorhergehenden Ansprüche,
**dadurch gekennzeichnet, dass**
die Maßnahme (50) als eine Vorbereitung zum Ankleben der Antenne (48) an dem Heckspoilerkörper (44) in der Ausnehmung (46) ausgebildet ist, insbesondere als eine Schutzfolie, ein unlackierter Teilbereich der Oberfläche des Heckspoilerkörpers (44) und/oder als fettfreier Teilbereich der Oberfläche des Heckspoilerkörpers (44).

4. Heckspoiler (54) nach einem der vorhergehenden Ansprüche,
**dadurch gekennzeichnet, dass**
die Ausnehmung (46) in Einbaulage des Heckspoilerkörpers (44) an dem Kraftfahrzeug (40) für die Montage der Antenne (48) in der Ausnehmung (46) weiterhin zugänglich ist.

5. Heckspoilersystem,
**dadurch gekennzeichnet, dass**
das Heckspoilersystem einen Heckspoiler (54) nach einem der vorhergehenden Ansprüche umfasst und eine an dem Heckspoilerkörper (44) befestigte Antenne (48) des Kraftfahrzeugs (40).

6. Kraftfahrzeug (40) mit einem Heckspoilersystem nach Anspruch 5, wobei ein Heckspoiler (54) des Heckspoilersystems an einer Fahrzeugkarosserie (42) angeordnet ist und der Heckspoiler (54) einen Heckspoilerkörper (44) zur Beeinflussung einer Fahrzeugumströmung aufweist.

7. Kraftfahrzeug (40) nach Anspruch 6,
**dadurch gekennzeichnet, dass**
die Antenne (48) mit einer Sendeempfangseinrichtung (62) in einem Innenraum des Kraftfahrzeugs (40) mittels einer Verbindungsleitung (56) verbunden ist, wobei die Verbindungsleitung (56) mittels einer die Fahrzeugkarosserie (42) abdichtenden Tülle (62) durch die Fahrzeugkarosserie (42) geführt ist.

8. Kraftfahrzeug (40) nach Anspruch 7,
**dadurch gekennzeichnet, dass**
die Verbindungsleitung (56) mittels eines wasserdichten Steckers mit der Sendeempfangseinrichtung (62) verbunden ist.

## Claims

1. Rear spoiler (54) for a motor vehicle (40) with a rear spoiler body (44) for influencing a vehicle flow dynamics, wherein the rear spoiler body (44) has, on one surface, a recess (46) to receive and a means (50) to fasten at least one antenna (48) of the motor vehicle (40), **characterised in that** the recess (46) is provided on a side (52) facing a vehicle body (42) in the installed position of the rear spoiler body (44) such that the vehicle body (42) and the rear spoiler body (44), in the installed position of the rear spoiler body (44), together form a cavity in which the receiving portion of the antenna (48) is provided.

2. Rear spoiler (54) according to any one of the preceding claims,
**characterised in that**
the means (50) to fasten the antenna (48) is a fastening element, in particular designed as part of a clip connection.

3. Rear spoiler (54) according to any one of the preceding claims,
**characterised in that**
the means (50) is designed as a preparation to adhere the antenna (48) to the rear spoiler body (44) in the recess (46), in particular as a protective film, an unvarnished partial region of the surface of the rear spoiler body (44) and/or as a grease-free partial region of the surface of the rear spoiler body (44).

4. Rear spoiler (54) according to any one of the preceding claims,
**characterised in that**
the recess (46), in the installed position of the rear spoiler body (44) on the motor vehicle (40), is also accessible for installing the antenna (48) in the recess (46).

5. Rear spoiler system,
**characterised in that**
the rear spoiler system comprises a rear spoiler (54) according to any one of the preceding claims and an antenna (48) of the motor vehicle (40) fastened to the rear spoiler body (44).

6. Motor vehicle (40) with a rear spoiler system according to claim 5, wherein a rear spoiler (54) of the rear spoiler system is arranged on a vehicle body (42) and the rear spoiler (54) has a rear spoiler body (44) to influence a vehicle flow dynamics.

7. Motor vehicle (40) according to claim 6,
**characterised in that**
the antenna (48) is connected to a transceiver device (62) in an interior of the motor vehicle (40) by means of a connection line (56), wherein the connection line (56) is guided through the vehicle body (42) by means of a bushing (62) sealing the vehicle body (42).

8. Motor vehicle (40) according to claim 7,
**characterised in that**
the connection line (56) is connected to the transceiver device (62) by means of a waterproof connector.

## Revendications

1. Becquet arrière (54) pour véhicule à moteur (40) avec un corps de becquet arrière (44) destiné à influencer un écoulement d'air autour du véhicule, dans lequel le corps de becquet arrière (44) présente au niveau d'une surface supérieure un évidement (46) pour recevoir et un agencement (50) pour fixer au moins une antenne (48) du véhicule à moteur (40),
**caractérisé en ce que**
l'évidement (46) est prévu sur un côté (52) faisant face à une carrosserie de véhicule (42) dans la position d'installation du corps de becquet arrière (44), de sorte que la carrosserie de véhicule (42) et le corps de becquet arrière (44) forment ensemble un espace vide dans la position d'installation du corps de becquet arrière (44), dans laquelle la réception de l'antenne (48) est prévue.

2. Becquet arrière (54) selon l'une quelconque des revendications précédentes,
**caractérisé en ce que**
l'agencement (50) pour la fixation de l'antenne (48) est un élément de fixation, notamment réalisé sous la forme d'une partie d'une connexion par clipsage.

3. Becquet arrière (54) selon l'une quelconque des revendications précédentes,
**caractérisé en ce que**
l'agencement (50) est conçu comme une préparation pour faire adhérer l'antenne (48) au corps de becquet arrière (44) dans l'évidement (46), en particulier sous la forme d'un film de protection, une partie non peinte de la surface supérieure du corps de becquet arrière (44) et/ou une partie sans graisse de la surface supérieure du corps de becquet arrière (44).

4. Becquet arrière (54) selon l'une quelconque des revendications précédentes,
**caractérisé en ce que**
l'évidement (46), dans la position de montage du corps de becquet arrière (44) sur le véhicule à moteur (40), est toujours accessible pour le montage de l'antenne (48) dans l'évidement (46).

5. Système de becquet arrière,
**caractérisé en ce que**
le système de becquet arrière comprend un becquet arrière (54) selon l'une quelconque des revendications précédentes et une antenne (48) du véhicule à moteur (40) fixée au corps de becquet arrière (44).

6. Véhicule à moteur (40) ayant un système de becquet arrière selon la revendication 5, dans lequel un becquet arrière (54) du système de becquet arrière est agencé sur une carrosserie de véhicule (42) et le becquet arrière (54) comprend un corps de becquet arrière (44) destiné à influencer un écoulement d'air autour du véhicule.

7. Véhicule à moteur (40) selon la revendication 6,
**caractérisé en ce que**
l'antenne (48) est connectée à un dispositif émetteur-récepteur (62) dans un espace intérieur du véhicule à moteur (40) au moyen d'une ligne de connexion (56), dans lequel la ligne de connexion (56) est guidée à travers la carrosserie du véhicule (42) au moyen d'un passe-fil (62) en relation d'étanchéité avec la carrosserie du véhicule (42).

8. Véhicule à moteur (40) selon la revendication 7,
**caractérisé en ce que**
la ligne de connexion (56) est reliée au dispositif émetteur-récepteur (62) au moyen d'un connecteur étanche.
